# EUROPÄISCHE PATENTSCHRIFT

(11) **EP 0 936 337 B1**
(45) Veröffentlichungstag und Bekanntmachung des Hinweises auf die Patenterteilung: **28.05.2003**
(21) Anmeldenummer: 99101260.0
(22) Anmeldetag: 23.01.1999
(51) Int. Cl.: E05F 15/16

(54) **Umlenk- und Spannvorrichtung für die Antriebskette eines Garagentorantriebs**
Return and tensioning device for the chain drive of a garage door drive
Dispositif de renvoi et de tension pour une chaîne d'entraînement d'une commande d'une porte de garage

(30) Priorität: 10.02.1998 DE 29802198 U
(43) Veröffentlichungstag der Anmeldung: 18.08.1999
(73) Patentinhaber: SOMFY Feinmechanik und Elektrotechnik GmbH, 72108 Rottenburg (DE)
(72) Erfinder: Kaiser, Norbert, 70567 Stuttgart (DE); Buehner, Peter, 71679 Asperg (DE); Siegwart, Bernhard, 71723 Grossbottwar (DE); Grabandt, Peter, 71686 Remseck (DE)
(74) Vertreter: Jakelski, Joachim, Dr.

(56) Entgegenhaltungen:
- EP-A- 0 732 476
- EP-A- 0 743 416
- DE-A- 4 342 380
- GB-A- 949 353

## Beschreibung

### Hintergrund der Erfindung

Die Erfindung betrifft einen Garagentorantrieb mit einer Umlenk- und Spannvorrichtung für ein Antriebsmedium, insbesondere eine Antriebskette des Garagentorantriebs, nach dem Oberbegriff des Anspruchs 1.

### Stand der Technik

Ein Garagentorantrieb mit einer Umlenk- und Spannvorrichtung mit den Merkmalen des Oberbegriffs des Anspruchs 1 geht beispielsweise aus der GB-A-0949353 hervor. In vielen Fällen erfordert das Vorspannen derartiger Umlenk- und insbesondere Spannvorrichtungen bei der Montage, beispielsweise um die Antriebskette um die Umlenk- und Spannvorrichtung zu legen, nicht unerheblichen Aufwand.

### Kurzfassung der Erfindung

Es ist Aufgabe der Erfindung, einen Garagentorantrieb mit einer kombinierten Umlenk- und Spannvorrichtung für ein Antriebsmedium, insbesondere eine Antriebskette des Garagentorantriebs, der eingangs beschriebenen Art dahingehend weiterzubilden, dass eine Vorspannung der Umlenk- und Spannvorrichtung auf möglichst einfache Weise und möglichst ohne zusätzliche Bauteile möglich ist.

Die ausgeführte Umlenk- und Spannvorrichtung ermöglicht eine permanente und selbständige Spannung des Antriebsmediums, insbesondere der Antriebskette, die jedoch alternativ auch ein Antriebsseil oder ein Zahnriemen sein kann. Die Antriebskette und der Antrieb selbst lässt sich durch die Betätigung des als Vorspannhebel wirkenden Führungsarms schnell und einfach montieren.

Die Umlenk- und Spannvorrichtung ist einfach aufgebaut und braucht keine Spannschraube zur Spannung der Antriebskette, sie ist ferner reparaturfreundlich und prinzipiell wartungsfrei. Ausserdem erfordert die kombinierte Umlenk- und Spannvorrichtung kein Nachspannen der Antriebskette. Das Antriebsmedium kann im entspannten Zustand geschlossen werden.

Die Umlenkvorrichtung ist praktisch von der in Form eines C-Profils ausgebildeten Führungsschiene umgeben und darin mittig so eingesetzt und geführt, dass sie das von ihr gespannte und umgelenkte Antriebsmedium in jeweils gleichem Abstand beiderseits der Längsmittelachse der Führungsschiene hält.

Die hier beschriebene Umlenkvorrichtung kann einen Umlenkzapfen aufweisen, dessen sich über den Umschlingungswinkel erstreckender Mantelbereich als feststehende, die Antriebskette unmittelbar radial abstützende Gleitbahn ausgebildet ist, wobei der Mantelbereich auch die zur seitlichen Führung der Antriebskette dienenden Flächenelemente aufweist.

Nachstehend wird eine bevorzugte Ausführungsform der Umlenk- und Spannvorrichtung unter Bezug auf die beiliegende Zeichnung näher beschrieben. Die Zeichnungsfiguren zeigen im einzelnen:
Fig. 1 schematisch eine ebene Draufsicht auf eine bevorzugte Ausführungsform der Umlenk- und Spannvorrichtung,
Fig. 2 die in Fig. 1 gezeigte Umlenk- und Spannvorrichtung in einer teilweise geschnittenen schematische Seitenansicht, und
Fig. 3 in Draufsicht den erfindungsgemäss als Führungsarm dienenden Vorspannhebel.

Bei der in Fig. 1 in Form einer Draufsicht gezeigten Umlenk- und Spannvorrichtung ist diese innerhalb einer C-förmigen Führungsschiene 1 radial und längs einer durch eine Achse M angedeuteten Längsmittelachse axial verschieblich geführt. Die leicht hufeisenförmige Umlenkvorrichtung 3 lenkt ein Antriebsmedium, d.h. eine Antriebskette 2, gespannt von der Spannvorrichtung so um, dass die Antriebskette 2 innerhalb der Führungsschiene 1 unter gleichem Abstand zu beiden Seiten der Längsmittelachse M beweglich ist.

Die Spannvorrichtung weist eine axial liegende Druckfeder 4 auf, die sich an ihrem rechten Ende an einem mit der Führungsschiene 1 fest verbundenen, als Anschlag 5 dienenden Haltewinkel und links an der Umlenkvorrichtung 3 abstützt und dadurch die Umlenkvorrichtung 3 in axialer, durch eine Pfeil 6 angedeuteter Spannrichtung drückt. Ein (nicht gezeigtes) Sackloch in der Umlenkvorrichtung 3 dient zur Aufnahme der Druckfeder 4. Ferner weist der Anschlag 5 zwei Laschen 15 und Bohrungen auf, in die ein Schraubbolzen 14 mit einer Mutter 13 eingesetzt ist, die das eigentliche Wand- oder Deckenbefestigungsprofil haltern.

Fig. 2, die die in Fig. 1 als Draufsicht dargestellte Umlenk- und Spannvorrichtung in einer teilweise geschnittenen Seitenansicht darstellt, zeigt, dass ein Vorspannhebel 7 in eine Aussparung 10 (Fig. 1) zwischen dem Anschlag 5 und der Umlenkvorrichtung 3 eingreift. Mit diesem Vorspannhebel 7, der der Führungsarm des Garagentorantriebs ist, lässt sich die Umlenkvorrichtung 3 gegen die Federkraft der Druckfeder 4 entgegengesetzt zur Richtung 6 drücken und dadurch die Spannung der Spannvorrichtung aufheben, so dass sich in diesem Zustand das Antriebsmedium, d.h. die Antriebskette 2, spannungsfrei um die Umlenkvorrichtung 3 legen oder davon abnehmen lässt. Wenn in diesem Zustand die Antriebskette 2 um die Umlenkvorrichtung 3 gelegt worden ist, wird durch eine Entlastung des Hebels 7 die Antriebskette 2 durch die Druckfeder 4 gespannt.

Fig. 2 zeigt ferner, dass die Umlenkvorrichtung 3 aus einem Umlenkzapfen 11 besteht, dessen sich über den Umschlingungswinkel erstreckender Mantelbereich als feststehende, die Antriebskette unmittelbar radial abstützende Gleitbahn 12 ausgebildet ist. Ferner weist der Mantelbereich auch die zur seitlichen Führung der Antriebskette dienenden Flächenelemente auf.

Fig. 3 zeigt eine ebene Draufsicht des als Vorspannhebel verwendeten Führungsarms 7 des Torantriebs. Dieser Führungsarm hat zwei Aussparungen 8 und 9, die in die in Fig. 1 gezeigte Aussparung 10 des Anschlags 5 eingreifen. Das Ineinandergreifen der Aussparungen 8, 9 und 10 bringt den Spannhebel 7 in die richtige Lage und verhindert gleichzeitig ein Abrutschen desselben.

## Patentansprüche

1. Garagentorantrieb, der eine Umlenk- und Spannvorrichtung für ein Antriebsmedium, insbesondere eine Antriebskette des Garagentorantriebs, und eine Führungsschiene (1) und einen Führungsarm aufweist, und wobei die Umlenkvorrichtung das in der Führungsschiene (1) bewegliche, gespannte Antriebsmedium (2) umlenkt , wobei die Umlenkvorrichtung (3) im Inneren der Führungsschiene (1) radial geführt und axial verschiebbar ist, wobei die Spannvorrichtung eine Druckfeder (4) aufweist, die in axialer Richtung zwischen der beweglichen Umlenkvorrichtung (3) und einem in der Führungsschiene (1) vorgesehenen und mit ihr fest verbundenen Anschlag (5) federnd eingreift und dadurch die Umlenkvorrichtung (3) in Spannrichtung (6) drückt, **dadurch gekennzeichnet, daß** der Garagentorantrieb ein Vorspannhebel aufweißt, welcher (7) zwischen dem Anschlag (5) und der Umlenkvorrichtung (3) so einbringbar ist, daß die Umlenkvorrichtung (3) durch die Betätigung des Vorspannhebels (7) gegen die Federkraft der Druckfeder (4) verschiebbar ist, wobei sich das Antriebsmedium (2) spannungsfrei um die Umlenkvorrichtung (3) legen oder davon abnehmen läßt, und wobei der Vorspannhebel (7) der Führungsarm des Garagentorantriebs ist.

2. Garagentorantrieb mit Umlenk- und Spannvorrichtung nach Anspruch 1, **dadurch gekennzeichnet, daß** die Umlenkvorrichtung (3) von der in Form eines C-Profils ausgebildeten Führungsschiene (1) umgeben und darin mittig so eingesetzt und geführt ist, daß sie das umgelenkte Antriebsmedium (2) in jeweils gleichem Abstand beiderseits der Längsmittelachse (M) innerhalb der Führungsschiene (1) hält.

3. Garagentorantrieb mit Umlenk- und Spannvorrichtung nach Anspruch 1, **dadurch gekennzeichnet, daß** der Führungsarm (7) zwei Aussparungen (8, 9) hat, die in eine entsprechende Aussparung (10) des Haltewinkels eingreifen.

4. Garagentorantrieb mit Umlenk- und Spannvorrichtung nach einem der vorangehenden Ansprüche, **dadurch gekennzeichnet, daß** sie zum Spannen und Umlenken einer Antriebskette (2) eingerichtet ist.

5. Garangentorantrieb mit Umlenk- und Spannvorrichtung nach Anspruch 4, **dadurch gekennzeichnet, daß** die Umlenkvorrichtung einen Umlenkzapfen (11) aufweist, dessen sich über den Umschlingungswinkel erstreckender Mantelbereich als feststehende, die Antriebskette unmittelbar radial abstützende Gleitbahn (12) ausgebildet ist, wobei der Mantelbereich auch die zur seitlichen Führung der Antriebskette dienenden Flächenelemente aufweist.

## Claims

1. A garage door drive comprising a reversing and tensioning device for a driving medium, in particular a driving chain of the garage door drive, and a guide rail (1) and a guide arm, the reversing device reversing the tensioned driving medium (2), which is movable in the guide rail (1), the reversing device (3) being radially guided and axially displaceable inside the guide rail (1), the tensioning device havimg a compression spring (4) which, in the axial direction, engages resiliently between the movable reversing device (3) and a stop (5), provided in the guide rail (1) and fixedly connected thereto, and thereby pushes the reversing device (3) in the tensioning direction (6), **characterised in that** the garage door drive has a pre-tensioning lever (7) which is insertable between the stop (5) and the reversing device (3) so that the reversing device (3) is displaceable against the spring force of the compression spring (4) by actuation of the pre-tensioning lever (7), the driving medium (2) being placeable around the reversing device (3) or removable therefrom in a tension-free manner and the pre-tensioning lever (7) being the guide arm of the garage door drive.

2. A garage door drive with a reversing and tensioning device according to claim 1, **characterised in that** the reversing device (3) is surrounded by the guide rail (1), which is in the form of a C-section, and is centrally inserted and guided therein so that it holds the reversed driving medium (2) at equal distances on either side of the longitudinal central axis (M) inside the guide rail (1).

3. A garage door drive with a reversing and tensioning device according to claim 1, **characterised in that** the guide arm (7) has two recesses (8, 9) which engage in a corresponding recess (10) in the retaining angle.

4. A garage door drive with a reversing and tensioning device according to any one of the preceding claims, **characterised in that** the reversing and tensioning device is arranged for tensioning and reversing a driving chain (2).

5. A garage door drive with a reversing and tensioning device according to claim 4, **characterised in that** the reversing device has a reversing journal (11), the outer region of which, extending over the looping angle, is formed as a stationary guideway (12) directly radially supporting the driving chain, the outer region also having the surface elements provided for laterally guiding the driving chain.

## Revendications

1. Entraînement de porte de garage, comprenant un dispositif de tension et de renvoi d'entraînement, notamment une chaîne d'entraînement, un rail de guidage (1) et un bras de guidage, dans lequel :
• le dispositif de renvoi assure la déviation du moyen d'entraînement (2) qui se déplace sous tension dans le rail de guidage (1),
• le dispositif de renvoi (3) est guidé radialement à l'intérieur du rail de guidage (1) et peut coulisser axialement,
• le dispositif de tension comprend un ressort de poussée (4) qui exerce une action élastique en direction radiale entre le dispositif mobile de renvoi (3) et une butée (5) prévue dans le rail du guidage (1) et solidaire de celui-ci, en poussant ainsi le dispositif de renvoi (3) dans la direction de tension (6),
**caractérisé en ce que**
l'entraînement de porte de garage présente un levier de précontrainte (7) qui peut être introduit entre la butée (5) et le dispositif de renvoi (3) afin que ce dernier puisse coulisser contre la force du ressort de poussée (4) sous l'action du levier de précontrainte (7), de sorte que le moyen d'entraînement (2) puisse se déplacer sans tension autour du dispositif de renvoi (3) ou s'en séparer, le levier de précontrainte (7) étant constitué par le bras de guidage de l'entraînement de la porte de garage.

2. Entraînement de porte de garage avec dispositif de renvoi à la tension selon la revendication 1,
**caractérisé en ce que**
le dispositif de renvoi (3) est entouré par le rail de guidage (1) ayant la forme d'un profilé en C, et il est monté et guidé au milieu de ce rail (1), de manière que le moyen d'entraînement (2) est maintenu par le dispositif de renvoi à l'intérieur du rail (1) de part et d'autre et symétriquement par rapport au plan longitudinal médian (M) du rail.

3. Entraînement de porte de garage avec dispositif de renvoi à la tension selon la revendication 1,
**caractérisé en ce que**
le bras de guidage (7) présente deux évidements (8, 9) qui s'engagent dans une découpe correspondante (10) de la cornière de maintien.

4. Entraînement de porte de garage avec dispositif de renvoi à la tension selon la revendication 1,
**caractérisé en ce qu'**
il assure la tension et le renvoi d'une chaîne d'entraînement (2).

5. Entraînement de porte de garage avec dispositif de renvoi à la tension selon la revendication 1,
**caractérisé en ce que**
le dispositif de renvoi comprend un pivot de renvoi (11) dont l'enveloppe qui s'étend sur l'angle de renvoi a la forme d'une glissière (12) fixe soutenant directement la chaîne d'entraînement, cette enveloppe présentant également des portées servant à guider latéralement la chaîne.
